# EUROPÄISCHE PATENTSCHRIFT

(11) **EP 1 918 890 B1**
(45) Veröffentlichungstag und Bekanntmachung des Hinweises auf die Patenterteilung: **05.01.2011**
(21) Anmeldenummer: 07021285.7
(22) Anmeldetag: 31.10.2007
(51) Int. Cl.: G08B 13/08, G08B 25/10, E05B 45/08

(54) **Vorrichtung zur Anzeige des Öffnungszustands eines Fensters oder einer Tür**
Device for displaying the open/closed status of a window or door
Dispositif destiné à l'affichage de l'état d'ouverture d'une fenêtre ou d'une porte

(30) Priorität: 01.11.2006 DE 202006016872 U
(43) Veröffentlichungstag der Anmeldung: 07.05.2008
(73) Patentinhaber: EFP Vertriebs- und Servicegesellschaft mbH, 34281 Gudensberg (DE)
(72) Erfinder: Schmidt, Florian, 34281 Gudensberg (DE); Schmidt, Arnd Heinz, 34281 Gudensberg (DE)
(74) Vertreter: Dantz, Jan Henning

(56) Entgegenhaltungen:
- DE-A1- 10 161 761
- DE-U1- 20 305 285
- US-A1- 2005 174 237

## Beschreibung

Die Erfindung betrifft eine Vorrichtung zur Anzeige des Öffnungszustands eines Fensters oder einer Tür mit wenigstens einem, zur Montage zwischen einem Blendrahmen und einem Flügel des Fensters oder der Tür bestimmten Sensor, der einen in Abhängigkeit von den Zuständen "geschlossen" und "offen" und/oder "gekippt" veränderbaren elektrischen Widerstand aufweist und an den ein elektrischer Schaltkreis zur Abgabe von wenigstens zwei dieser Zustände anzeigenden Zustandsignalen angeschlossen ist.

Bekannte Vorrichtungen zur Ermittlung des Schließzustands von Fenstern oder Türen weisen Reed-Kontakte als Sensoren auf. Diese können einerseits mit Permanentmagneten leicht außer Funktion gesetzt werden und erfordern andererseits einen hohen Verkabelungsaufwand. Außerdem sind zur Überwachung der drei Fenster- oder Türzustände "offen", "gekippt" und "geschlossen" stets wenigstens zwei Reed-Kontakte und zugehörige Einrichtungen erforderlich.

Es sind daher auch bereits Vorrichtungen der oben angegebenen Gattung bekannt geworden (DE 101 61 761 A1), bei denen die unterschiedlichen Abstände ausgenutzt werden, die sich zwischen dem Fenster- oder Türflügel und dem zugehörigen Blendrahmen ergeben. Zu diesem Zweck wird ein durch eine Feder vorgespannter Metallstift je nach Stellung des Flügels mehr oder weniger stark gegen einen Drucksensor gedrückt, dessen elektrischer Widerstand sich in Abhängigkeit vom ausgeübten Druck ändert. Eine sich aus dem dem aktuellen Widerstandswert ergebende elektrische Spannung wird mittels eines Mikroprozessors ausgewertet. Die sich daraus ergebenden Zustandssignale werden vorzugsweise per Funk an einen zentralen Ort, z.B. einen Schaltkasten im Bereich einer Gebäudetür od. dgl. übermittelt, so daß von dort aus, z.B. beim Verlassen eines Gebäudes, zentral überprüft werden kann, in welchen Zuständen sich die zu dem Gebäude gehörenden Türen oder Fenster befinden.

Drucksensoren der beschriebenen Art sind nicht immer ausreichend funktionssicher. Insbesondere nach längerem Gebrauch der Vorrichtung besteht die Gefahr, daß die Fensteroder Türzustände fehlerhaft angezeigt werden. Außerdem sind die Änderungen des elektrischen Widerstandes des Drucksensors zwar groß (z.B. einige Megaohm im geschlossenen Zustand bis zu nahezu Null Ohm im offenen Zustand), aber wenig spezifisch. Daher ist es schwierig, obwohl häufig erwünscht, mit einem einzigen Sensor alle drei Zustände sicher zu erfassen oder sogar auf Zwischenzustände zwischen den genannten drei Zuständen zu schließen.

Es ist ferner eine Tür mit einem Türöffner bekannt, der einen Antrieb und ein mit dem Antrieb und mindestens mittelbar auch mit der Tür verbundenes, bewegliches Antriebsund Kraftübertragungselement aufweist (DE 203 05 285 U1). Ein z.B. als Schiebepotentiometer ausgebildeter Sensor dient zu Abtastung des Antriebs- und Kraftübertragungselements, um dessen Position zu bestimmen und daraus auch auf den Öffnungszustand der Tür zu schließen.

Schließlich ist es bekannt, einen mit einer Safetür verbundenen Riegel über ein aus einem Zahnrad und einer Zahnstange bestehendes Getriebe mit einem drehbaren Potentiometer zu verbinden und über die Stellung des Potentiometers auf den Öffnungszustand der Safetür zu schließen (US 2005/174237 A1).

Der Erfindung liegt die Aufgabe zugrunde, die Vorrichtung der eingangs bezeichneten Gattung so auszubilden, daß sie über lange Zeitspannen hinweg betriebssicher arbeitet und eine eindeutige Aussage über die jeweilige Fenster- oder Türstellung ermöglicht.

Zur Lösung dieser Aufgabe ist die Vorrichtung erfindungsgemäß **dadurch gekennzeichnet, daß** der Sensor nach Art eines Potentiometers ausgebildet ist, das einen vom Flügel verstellbaren Schleifer bzw. Schleifkontakt aufweist.

Durch die erfindungsgemäße Anwendung eines als Potentiometer ausgebildeten Sensors wird die Abstand des Fenster- oder Türflügels vom zugehörigen Blendrahmen bei den verschiedenen Zuständen nicht in einen Druck, sondern in eine proportionale Verstellung eines beweglichen Kontakts oder Schleifers des Potentiometers, d.h. in eine proportionale Wegänderung umgewandelt. Das erhaltene analoge Spannungssignal ist daher nicht nur im wesentlichen proportional zu dem vom überwachten Fensteroder Türflügel zurückgelegten Weg, sondern ermöglicht auch eine präzise Ermittlung von dessen aktueller Stellung. Das erleichtert die Eichung der Vorrichtung und läßt bei Bedarf auch Zwischenstellungen leichter erkennen, die sich z.B. aufgrund von Wind oder Durchzug aus der an sich gewünschten Kippstellung heraus ergeben können. Außerdem kann die erfindungsgemäße Vorrichtung äußerst verschleißarm ausgebildet werden.

Weitere vorteilhafte Merkmale der Erfindung ergeben sich aus den Unteransprüchen.

Die Erfindung wird nachfolgend in Verbindung mit den beiliegenden Zeichnungen an einem Ausführungsbeispiel näher erläutert. Es zeigen:
Fig. 1 schematisch einen Fensterflügel im geöffneten, gekippten und geschlossenen Zustand;
Fig. 2 schematisch einen vergrößerten Längsschnitt durch einen erfindungsgemäßen Sensor bei geöffnetem Fensterflügel entsprechend Fig. 1a;
Fig. 3 und 4 der Fig. 2 entsprechende Ansichten des Sensors bei den Zuständen "gekippt" und "geschlossen" entsprechend Fig. 1b) und 1c);
Fig. 5 schematisch die elektrische Funktion eines an den Sensor nach Fig. 2 bis 4 anschließbaren Schaltkreises.

Fig. 1 zeigt schematisch einen Fensterflügel 1 und einen diesem zugeordneten Blendrahmen 2. Der Fensterflügel 1 befindet sich in Fig. 1a) in einem voll geöffneten Zustand. An der Innenseite eines unteren, horizontalen Profils 3 des Blendrahmens 2 ist ein erfindungsgemäßer Sensor 4 befestigt, der mit einem nur in Fig. 1a) klar sichtbaren Schieber 5 versehen ist. Der Schieber 5 dient dem Zweck, mit einer zugeordneten Kante 6 des Fensterflügels 1 zusammenzuwirken, die an einem unteren, horizontalen Profil 7 des Fensterflügels 1 und an dessen nach außen weisender Seite angebracht ist.

Der Sensor 4 und sein Schieber 5 sind in Fig. 2 bis 4 vergrößert dargestellt, wobei schematisch auch die auf den Schieber 5 wirkende Kante 6 des Fensterflügels 1 angedeutet ist. Der Schieber 5 ist in einem Gehäuse 8 des Sensors 4 in Richtung eines Pfeils v linear hin- und herschiebbar angeordnet. Dazu weist das Gehäuse 8 eine zur Seite der Kante 6 hin geöffnete Aussparung 9 mit einer zur Richtung des Pfeils v parallelen Mittelachse 10 auf. Der Schieber 5 ist in dieser Aussparung 9 mit Gleitsitz geführt und mittels einer ersten Feder 11, die an einem von der Kante 6 entfernten Boden 8a des Gehäuses 8 abgestützt ist, in Richtung der Kante 6 vorgespannt. Die Feder 11 ragt dabei z.B. in eine zur Mittelachse 10 koaxiale, dem Boden 8a zugewandte Ausnehmung 5a des Schiebers 5 und stützt sich mit ihrem vom Boden 8a entfernten Ende an einer Endfläche der Ausnehmung 5a ab. Dadurch kann der Schieber 5 z.B. die drei aus Fig. 2 bis 4 ersichtlichen Stellungen einnehmen, in denen die Feder 11 gar nicht (Fig. 2), teilweise (Fig. 3) oder ganz (Fig. 4) eingedrückt ist und eine mit der Kante 6 zusammenwirkende und an dieser anliegende Spitze 5b mehr oder weniger weit aus dem Gehäuse 8 herausragt.

Parallel zur Mittelachse 10 des Gehäuses 8 und in Fig. 2 bis 4 unterhalb des Schiebers 5 und der Aussparung 9 ist ein Potentiometer 14 angeordnet. Dieses enthält gemäß Fig. 5 eine parallel zum Pfeil v angeordnete, an einer Gehäusewand befestigte Widerstandsbahn 14a, die z.B. aus einem elektrischen Widerstandsdraht besteht, und eine oberhalb von dieser angeordnete, zu ihr parallele Schleiferbahn 14b, die z.B. aus einem elektrisch gut leitenden Material besteht. Beide Bahnen 14a, 14b sind z-B. mit Hilfe eines nicht dargestellten, auf die Enden der Widerstandsbahn 14a aufgelegten Rahmens in einem geringen Abstand und parallel zueinander angeordnet.

Der Schieber 5 ist an seiner den Bahnen 14a, 14b zugewandten Seite mit einem Aktuator 15 in Form eines abgerundeten Knopfs od. dgl. versehen, der mit seiner Endfläche auf die Schleiferbahn 14b drückt und diese daher dort, wo er sich momentan befindet, gegen die Widerstandsbahn 14a legt. Dadurch werden die beiden Bahnen 14a, 14b jeweils am Ort des Aktuators 15 in elektrischen Kontakt miteinander gebracht.

Der Aktuator 15 ist vorzugsweise in einer weiteren Ausnehmung 16 des Schiebers 5, deren Mittelachse senkrecht zur Mittelachse 10 des Gehäuses 8 angeordnet ist, mit Gleitsitz verschiebbar gelagert. In dieser Ausnehmung 16 ist eine zweite Feder 17 angeordnet, die sich mit einem ersten Ende an einer Endfläche der Ausnehmung 16 und mit einem zweiten Ende am Aktuator 15 bzw. am Boden einer in diesem ausgebildeten Aussparung 15a abstützt. Dadurch wird der Aktuator 15 mit einer vergleichsweise kleinen Federkraft in Richtung der Schleiferbahn 14b vorgespannt und gegen diese gedrückt, um sie gerade fest genug gegen die Widerstandsbahn 14a zu legen und einen guten elektrischen Kontakt herzustellen.

Wie Fig. 2 bis 4 weiter zeigen, wird die Schleiferbahn 14b in Abhängigkeit von der momentanen Stellung des Schiebers 5 an unterschiedlichen Stellen gegen die Widerstandsbahn 14a gedrückt. Insgesamt wird dadurch eine Funktion nach Art eines Potentiometers erhalten, bei dem der jeweilige Berührongspunkt 14c (Fig. 5) zwischen den Bahnen 14a, 14b den Schleifer bzw. den beweglichen Kontakt darstellt.

Fig. 5 zeigt schematisch die Wirkungsweise dieses Potentiometers innerhalb des Sensors 4. Die Widerstandbahn 14a wird an ihren Enden an eine Gleichspannung gelegt, z.B. mit Hilfe einer schematisch dargestellten Batterie 18. Dagegen wird die Schleiferbahn 14b z.B. an dem einen oder anderen Ende mit einem Abgriff 19 versehen. An diesem Abgriff 19 kann je nach Stellung des Aktuators 15 eine Teilspannung der an der Widerstandsbahn 14a anliegenden Batteriespannung abgenommen werden. Diese Spannung ist im wesentlichen proportional dem Verschiebeweg des Aktuators 15 bzw. der Stellung des Schiebers 5 parallel zur Richtung des Pfeils v.

Beim Gebrauch wird der Sensor 4 so am Profil 3 (Fig. 1) befestigt, daß die Bahnen 14a, 14b und die Mittelachse 10 des Gehäuses 8 im wesentlichen parallel zur Bewegungsrichtung des Fensterflügels 1 angeordnet sind. Weiterhin wird die Anordnung zweckmäßig so getroffen, daß z.B. die Spitze 5b des Schiebers 5 bei geöffnetem Fensterflügel 1, voll in Richtung der Kante 6 aus dem Gehäuse 8 ausgefahren ist (Fig. 1a und 2), bei im Kippzustand befindlichem Fensterflügel 1 z.B. halb in das Gehäuse 8 eingefahren ist (Fig. 1b und 3) und bei geschlossenem Fensterflügel 1 voll in das Gehäuse 8 zurückgezogen ist (Fig. 1c und 4). Schließlich ist die Länge der Bahnen 14a, 14b vorzugsweise so gewählt, daß sich diese zumindest über den ganzen Verschiebeweg des Aktuators 15 erstrecken.

Der beschriebene Sensor 4 eignet sich insbesondere zur Überwachung bzw. Anzeige der Öffnungszustände von Fenstern und Türen in Gebäuden. Bei Bedarf kann jedem Fenster und jeder Tür ein derartiger Sensor 4 zugeordnet sein, um dann von einer zentralen Stelle aus zu überprüfen, in welchem Öffnungszustand sich die vorhandenen Fenster und Türen befinden. Zu diesem Zweck kann die Verarbeitung der an den Abgriffen 19 abgenommenen Signale zweckmäßig analog zur Schrift DE 101 61 761 A1 mit den dort gezeigten Mitteln und insbesondere dadurch erfolgen, dass diese Signale einem Mikroprozessor 20 (Fig. 5) zugeführt und dann vorzugsweise mittels eines Funksenders an einen entfernten Ort übermittelt werden. Insbesondere kann es sich dabei um einen Schaltkasten handeln, der nahe einer Haupteingangstür eines Gebäudes angeordnet ist, Empfänger für die verschiedenen Funksignale aufweist und mit Hilfe von Displays, Kontrollleuchten od. dgl. anzeigt, ob alle zu überwachenden Fenster und/oder Türen geschlossen sind oder ob sich wenigstens ein Fenster und/oder eine Tür in einem Kipp- oder Offenzustand befindet. Auch die Weiterleitung der Signale an einen vom überwachten Gebäude entfernten Ort, z.B. einem Wach- und Sicherheitsdienst, ist möglich. Insoweit wird die Schrift DE 101 61 761 A1 hiermit zur Vermeidung von Wiederholungen durch Referenz auf sie zum Gegenstand der vorliegenden Offenbarung gemacht.

Bei dem Potentiometer 14 handelt es sich mit besonderem Vorteil um ein sogenanntes Folienpotentiometer. Potentiometer dieser Art werden z.B. von der Firma Spectra Symbol, USA, hergestellt und unter den Marken "Softpot" und "Hotpot" auf dem Markt angeboten. Bei diesen Potentiometern bestehen beispielsweise die Widerstandsbahnen aus einem elektrisch leitenden Kohlenstoffdraht und die Schleiferbahnen aus einem Silberdraht.

Die Erfindung ist nicht auf das beschriebene Ausführungsbeispiel beschränkt, das auf vielfache Weise abgewandelt werden kann. Insbesondere können anstelle der beschriebenen Potentiometer auch andere Potentiometer vorgesehen werden, die einen verschiebbaren, mit dem Schieber 5 oder einem ähnlichen Schieber verbundenen Abgriff aufweisen. Weiter stellt der Sensor 4 insgesamt nur ein Ausführungsbeispiel dar, das in vielfacher Hinsicht anders gestaltet sein kann, als in Fig. 2 bis 4 dargestellt ist. Weiter ist klar, daß der Sensor 4 auch zur Abtastung von nur zwei unterschiedlichen Zuständen, z.B. "geschlossen" und "gekippt" oder "geschlossen" und "offen", angewendet werden kann. Eine derartige Anwendung ist z.B. erforderlich, wenn es sich um Türen/Fenster handelt, die nur diese beiden definierten Zustände einnehmen können. Abgesehen davon kann es zweckmäßig sein, jedem Fenster bzw. jeder Tür zwei Sensoren 4 zuzuordnen, von denen einer die Stellungen "geschlossen" und "gekippt" und der andere die Stellungen "geschlossen" und "offen" anzeigt; wenn auch die beschriebene Lösung, daß mit einem einzigen Sensor 4 alle drei Zustände angezeigt werden, für am besten gehalten wird. Schließlich versteht sich, dass die verschiedenen Merkmale auch in anderen als den beschriebenen und dargestellten Kombinationen angewendet werden können.

## Patentansprüche

1. Vorrichtung zur Anzeige des Öffnungszustandes eines Fensters oder einer Tür mit einem einzigen, zur Montage zwischen einem Blendrahmen (2) und einem Flügel (1) des Fensters oder der Tür bestimmten Sensor (4), der einen in Abhängigkeit von den drei Zuständen "offen", "gekippt" und "geschlossen" des Flügels (1) veränderbaren elektrischen Widerstand aufweist und an den ein elektrischer Schaltkreis zur Abgabe von die drei Zustände anzeigenden Zustandssignalen anschließbar ist, **dadurch gekennzeichnet, dass** der Sensor (4) nach Art eines Potentiometers (14) ausgebildet ist, das einen vom Flügel (1) verstellbaren Schieber (5) aufweist, an dem ein von einer ersten Feder (17) vorgespannter, einen Schleifer (14c) des Potentiometers (14) bildender Aktuator (15) beweglich gelagert ist.

2. Vorrichtung nach Anspruch 1, **dadurch gekennzeichnet, dass** das Potentiometer (14) je eine Widerstands- und Schleiferbahn (14a, 14b) aufweist und der Schieber (5) parallel zur Schleiferbahn (14b) verschiebbar angeordnet ist.

3. Vorrichtung nach Anspruch 2, **dadurch gekennzeichnet, dass** der Schieber (5) von einer zweiten Feder (11) vorgespannt ist.

4. Vorrichtung nach einem der Ansprüche 1 bis 3, **dadurch gekennzeichnet, dass** der Schieber (5) mit einer quer zu seiner Verschieberichtung angeordneten, den Aktuator (15) und die erste Feder (17) aufnehmenden Aussparung (15a) versehen ist.

5. Vorrichtung nach einem der Ansprüche 1 bis 4, **dadurch gekennzeichnet, dass** der elektrische Schaltkreis zur Abgabe von Zustandssignalen eingerichtet und an einen zur Fernübermittlung der Zustandssignale bestimmten Funksender angeschlossen ist.

6. Vorrichtung nach einem der Ansprüche 1 bis 5, **dadurch gekennzeichnet, dass** der Sensor (4) zur Erfassung aller drei Zustände "geschlossen", "gekippt" und "offen" eingerichtet ist.

## Claims

1. Apparatus for indicating the open state of a window or a door having a single sensor (4) which is intended to be mounted between a fixed frame (2) and a leaf (1) of the window or of the door, the said sensor having an electrical resistance which can vary as a function of the three states "open", "tilted" and "closed" of the leaf (1), and it being possible for an electrical circuit for emitting state signals which indicate the three states to be connected to the said sensor, **characterized in that** the sensor (4) is in the form of a potentiometer (14) which has a slide (5) which can be adjusted by the leaf (1) and on which an actuator (15), which is prestressed by a first spring (17) and forms a wiper (14c) of the potentiometer (14), is mounted in a movable manner.

2. Apparatus according to Claim 1, **characterized in that** the potentiometer (14) has in each case a resistance and wiper track (14a, 14b) and the slide (5) is arranged such that it can move parallel to the wiper track (14b).

3. Apparatus according to Claim 2, **characterized in that** the slide (5) is prestressed by a second spring (11).

4. Apparatus according to one of Claims 1 to 3, **characterized in that** the slide (5) is provided with a cutout (15a) which is arranged transverse to its movement direction and accommodates the actuator (15) and the first spring (17).

5. Apparatus according to one of Claims 1 to 4, **characterized in that** the electrical circuit is designed to emit state signals and is connected to a radio transmitter which is intended to remotely transmit the state signals.

6. Apparatus according to one of Claims 1 to 5, **characterized in that** the sensor (4) is designed to detect all three states "closed", "tilted" and "open".

## Revendications

1. Dispositif destiné à l'indication de l'état d'ouverture d'une fenêtre ou d'une porte avec un unique capteur (4) destiné à se monter entre un dormant (2) et un vantail (1) de la fenêtre ou de la porte, capteur qui présente une résistance électrique variable en fonction des trois états « ouvert », « basculé » et « fermé » du vantail (1) et sur lequel peut être raccordé un circuit électrique destiné à délivrer des signaux d'état indicatifs des trois états, **caractérisé en ce que** le capteur (4) est réalisé à la manière d'un potentiomètre (14), qui présente un coulisseau (5) pouvant être déplacé par le vantail (1), sur lequel est monté mobile un actionneur (15) précontraint par un premier ressort (17) et formant un patin de contact (14c) du potentiomètre (14).

2. Dispositif selon la revendication 1, **caractérisé en ce que** le potentiomètre (14) présente une piste résistive et une piste de patin (14a, 14b) et le coulisseau (5) est monté mobile parallèlement à la piste de patin (14b).

3. Dispositif selon la revendication 2, **caractérisé en ce que** le coulisseau (5) est précontraint par un deuxième ressort (11).

4. Dispositif selon l'une des revendications 1 à 3, **caractérisé en ce que** le coulisseau (5) est muni d'un évidement (15a) disposé transversalement à sa direction de déplacement et recevant l'actionneur (15) et le premier ressort (17).

5. Dispositif selon l'une des revendications 1 à 4, **caractérisé en ce que** le circuit électrique est adapté pour délivrer des signaux d'état et est raccordé à un émetteur radio destiné à transmettre à distance les signaux d'état.

6. Dispositif selon l'une des revendications 1 à 5, **caractérisé en ce que** le capteur (4) est adapté pour relever les trois états « ouvert », « basculé » et « fermé ».
